# EUROPÄISCHE PATENTSCHRIFT

(11) **EP 2 065 555 B1**
(45) Veröffentlichungstag und Bekanntmachung des Hinweises auf die Patenterteilung: **12.09.2012**
(21) Anmeldenummer: 07023293.9
(22) Anmeldetag: 30.11.2007
(51) Int. Cl.: E21B 43/01, F04D 29/58, F04D 13/06, F04D 25/06

(54) **Verfahren zum Betrieb einer Verdichtervorrichtung und zugehörige Verdichtervorrichtung**
Method for operating a compressor device and the compressor device
Procédé de fonctionnement d'un dispositif de compresseur et dispositif de compresseur correspondant

(43) Veröffentlichungstag der Anmeldung: 03.06.2009
(73) Patentinhaber: Siemens Aktiengesellschaft, 80333 München (DE)
(72) Erfinder: Alfes, Ludger, 46282 Dorsten (DE); Zacharias, Wolfgang, 47198 Duisburg (DE)

(56) Entgegenhaltungen:
- EP-A- 0 550 381
- WO-A-00/73621
- WO-A-98/53182
- WO-A-2005/003512
- WO-A-2007/055589
- WO-A-2007/110281
- WO-A1-94/29597
- DE-U1- 20 011 217
- US-A- 2 423 436
- US-A1- 2007 212 232

## Beschreibung

Die Erfindung betrifft eine Verdichtervorrichtung mit einem Verdichterraum und einen an den Verdichterraum angrenzenden Kühlraum .

Bei bekannten Verdichtervorrichtungen bzw. Kompressorvorrichtungen ist es üblich den Verdichterraum zu kühlen und dazu einen an den Verdichterraum angrenzenden Kühlraum vorzusehen. So ist es bei bekannten Kompressorvorrichtungen mit einem gemeinsamen Druckgehäuse für Antrieb und Kompressor bekannt, zur Trennung eines Verdichtermediums im Verdichterraum vom Kühlmedium im angrenzenden Kühlraum eine vergleichsweise dünne Trennwand vorzusehen. Diese Trennwand kann beispielsweise ein Rohr sein, welches bei einer Kompressorvorrichtung zwischen dessen elektrischem Stator und dem Rotor vorgesehen sein soll. Ein derartiges Rohr soll zur Erreichung der gewünschten elektrischen Funktionalität möglichst dünn gestaltet sein. Ein derart dünnwandiges Rohr ist in seiner Druckstabilität allerdings begrenzt, so dass im Hinblick auf die vorhandene Drucksituation zwischen Verdichterraum und Kühlraum jegliches Gefahrenpotential ausgeschlossen werden muss.

Damit selbst bei hohen Kompressordrücken mit vergleichsweise dünnwandigen Rohren gearbeitet werden kann, ist es bekannt den Druck des Kühlmediums mit Hilfe eines Kolbenspeichers kleiner oder gleich dem Kompressordruck zu halten. Ein derartiges System, wie es beispielsweise aus EP 1 482 179 B1 bekannt ist, ist allerdings sehr aufwendig zu justieren und kann gegebenenfalls durch einen Einschluss von Gasen, wie beispielsweise Luft, in den Medien in seiner Funktion erheblich gestört werden.

Aus der WO 98/53182 ist bereits eine Mehrphasenpumpe für den unterseeischen Betrieb bekannt, bei der ein Druckausgleichssystem für ein positives Druckgefälle zwischen einer Schmier- und Kühlflüssigkeit und dem Prozessmedium sorgt, wobei der antreibende Elektromotor mittels einer Wellendichtung von der fördernden Pumpe getrennt ist und das antriebsseitige Volumen vollständig mit der Schmier- und Kühlflüssigkeit gefüllt ist.

Es ist eine Aufgabe der vorliegenden Erfindung eine Verdichtervorrichtung zu schaffen, bei dem die oben genannten Probleme auf kostengünstige Weise gelöst und insgesamt ein gefahrenlos zu betreibender Kompressor selbst für hohe Kompressionsdrücke geschaffen ist. Die erfindungsgemäße Lösung soll insbesondere für Verdichtervorrichtungen in der Öl- und Gasindustrie verwendbar sein.

Die Aufgabe ist erfindungsgemäß mit einer Verdichtervorrichtung gemäß Anspruch 1 gelöst. Vorteilhafte Weiterbildungen der erfindungsgemäßen Lösung sind in den abhängigen Ansprüchen beschrieben.

Erfindungsgemäß ist eine Verdichtervorrichtung mit einem Verdichterraum und einem an den Verdichterraum angrenzenden Kühlraum geschaffen, bei dem während des Betriebs der Verdichtervorrichtung der Druck des Kühlmediums im Kühlraum über dem Druck des Verdichtermediums im Verdichterraum gehalten wird. Im Hinblick auf die erfindungsgemäße Verdichtervorrichtung ist entsprechend ein Mittel zum Halten des Drucks des Kühlmediums im Kühlraum über dem Druck des Verdichtermediums im Verdichterraum während des Betriebs der Verdichtervorrichtung vorgesehen.

Die erfindungsgemäße Verdichtervorrichtung weist einen elektrischen Antrieb, einen Verdichterraum, der ein Verdichtermedium beinhaltet, und einen an den Verdichterraum angrenzenden Kühlraum auf, der ein Kühlmedium beinhaltet, welches durch eine Kühlkreislaufleitung aus dem Kühlraum heraus und in diesen hineingefördert werden kann, wobei der Verdichterraum von einer Trennwand in Gestalt eines Rohres umgeben ist, welches den Verdichterraum gegenüber dem Kühlraum kapselt und der Kühlraum Teil einer Kühleinrichtung ist, wobei das Kühlmedium zum Abführen von Wärme dient, welche hauptsächlich durch einen Statorteil des elektrischen Antriebes entsteht, und sieht ein Mittel vor, zum Halten des Drucks des Kühlmediums im Kühlraum über dem Druck des Verdichtermediums im Verdichterraum während des Betriebs der Verdichtervorrichtung.

Durch die erfindungsgemäße Lösung wird der Druck des Kühlmediums während des Betriebs der Verdichtervorrichtung über dem Druck des Verdichter- bzw. Kompressormediums gehalten. Erfindungsgemäß ist dadurch gewährleistet, dass selbst bei Undichtigkeiten an einer Trennwand zwischen Verdichterraum und Kühlraum kein Gas aus der Verdichtervorrichtung in das Kühlmedium austreten kann. Die erfindungsgemäße Verdichtervorrichtung ist im Hinblick auf die Gefahrensituation an der Trennwand zwischen Verdichterraum und Kühlraum besonders gut abgesichert. Das Gasvolumen des Verdichterraums ist durch den höheren Druck im Kühlraum und den zugehörigen Kühlkreislauf sicher abgedichtet.

Erfindungsgemäß bevorzugt werden insbesondere temperatur- und/oder druckbedingte Volumenänderungen im Kühlraum mittels einer Ausgleichseinrichtung durch Einschleusen und Ausschleusen von Kühlmedien in den bzw. aus dem Kühlraum ausgeglichen. Neben der damit erzielten Absicherung der Drucksituation im Kühlraum sind das derartige erfindungsgemäße System und das zugehörige Verfahren ferner unabhängig im Hinblick auf die tatsächliche Größe bzw. das Volumen des Kühlkreislaufs der Verdichtervorrichtung. Egal ob ein großes oder ein kleines Volumen des Kühlkreislaufs vorliegt, das Volumen kann mit Hilfe der erfindungsgemäßen Ausgleichseinrichtung stets vollständig gefüllt werden.

Bevorzugt werden bei der erfindungsgemäßen Lösung ferner Gasblasen aus dem Kühlmedium mittels einer Entlüftungseinrichtung abgeführt. Diese Entlüftungseinrichtung trägt ebenfalls zur Sicherstellung des erfindungsgemäßen, im Vergleich zum Verdichterraum höheren Drucks im Kühlraum bei.

Erfindungsgemäß ist ferner die oben genannte Ausgleichseinrichtung mit einem Differenzdruckregler zum Regeln des Differenzdruckes zwischen dem Kühlraum und dem Verdichterraum gestaltet, der einen Regelkolben und ein mit diesem betätigbares Regelventil aufweist. Auf den Regelkolben wirkt dabei vorteilhaft auf einer Seite der Druck des Kompressors bzw. der Druck, welcher im Verdichterraum vorherrscht. Auf der anderen Seite des Regelkolbens steht insbesondere der Druck des-Kühlmediums an, der, damit er höher als der Druck im Verdichterraum gehalten werden kann, durch eine zusätzlich am Regelkolben wirkende Kraft erhöht wird.

Besonders bevorzugt ist der Differenzdruckregler dabei mit einem Regelkolben gestaltet, der eine mit dem Kühlraum fluidleitend verbundene erste Kolbenkammer und eine mit dem Verdichterraum fluidleitend verbundene zweite Kolbenkammer aufweist und bei dem der Regelkolben auf der Seite der zweiten Kolbenkammer federnd in Richtung zur ersten Kolbenkammer vorgespannt ist. Die derartige federnde Vorspannung erzeugt in der ersten Kolbenkammer eine Druckerhöhung im Vergleich zur zweiten Kolbenkammer, so dass auf diese Weise der Druck des Kühlmediums, wie erfindungsgemäß vorgesehen, höher als der Druck des Verdichtermediums gehalten wird.

Die erfindungsgemäße Ausgleichseinrichtung ist ferner bevorzugt mit einer Differenzdruckmesseinrichtung zum Messen des Differenzdrucks zwischen dem Kühlraum und dem Verdichterraum gestaltet. Die Differenzdruckmessungseinrichtung ermittelt während des Betriebs der erfindungsgemäßen Verdichtervorrichtung den genannten Differenzdruck und erzeugt ein Signal, dass bei geringem oder keinem Differenzdruck mit der oben genannten Ausgleichseinrichtung Kühlmedium in den Kühlkreislauf in den Kühlraum eingeschleust wird.

Die Ausgleichseinrichtung ist dazu bevorzugt mit einem Druckerzeuger zum Nachfördern von Kühlmedium in den Kühlraum gestaltet, welcher insbesondere, wie oben erläutert, von der Differenzdruckmesseinrichtung betätigbar ist.

Ferner ist die Ausgleichseinrichtung erfindungsgemäß mit einem Druckablass zum Ablassen von Kühlmedium aus dem Kühlraum gestaltet, welche von dem oben genanntem Regelkolben betätigbar ist. Als Druckablass kann zusätzlich vorteilhaft ein Überdruckventil und/oder ein Sicherheitsventil an dem Druckerzeuger vorgesehen sein. Zur Absicherung der erfindungsgemäßen Verdichtervorrichtung sind ferner vorteilhaft so genannte Differenzdruckabsicherungen zwischen der Druckseite des Kühlmediums und der Druckseite des Verdichtermediums vorgesehen, die bei einem erhöhtem Differenzdruck zwischen diesen beiden Seiten eines erfindungsgemäßen Kompressors ab einer vorbestimmten Druckschwelle eine Druckentlastung mittels einer beweglichen Wand sicherstellen.

Nachfolgend wird ein Ausführungsbeispiel der erfindungsgemäßen Lösung anhand der beigefügten schematischen Zeichnungen näher erläutert.

Es zeigt die Fig. einen stark schematischen Funktionsplan eines Ausführungsbeispiels einer erfindungsgemäßen Verdichtervorrichtung.

Eine Verdichtervorrichtung 10 ist in Gestalt eines Turbokompressors ausgebildet und weist dabei einen Verdichterraum 12 mit einem darin teilweise integrierten Antrieb (nicht dargestellt) des Turbokompressors auf. In dem Verdichterraum 12 befindet sich ein (nicht näher veranschaulichtes) Verdichtermedium.

Der Verdichterraum 12 ist von einer Trennwand 14 in Gestalt eines Rohres umgeben, welche den Verdichterraum 12 gegenüber einem Kühlraum 16 kapselt. Der Kühlraum 16 ist Teil einer Kühleinrichtung 18 und beinhaltet ein (nicht näher veranschaulichtes) Kühlmedium, welches durch eine Kühlkreislaufleitung 20 aus dem Kühlraum 16 heraus und in diesen hineingefördert werden kann. Das Kühlmedium dient dabei zum Abführen von Wärme, welche hauptsächlich durch den Statorteil des elektrischen Antriebes entsteht. In die Kühlkreislaufleitung 20 sind dazu eine Kühlpumpe 22 mit einem zugehörigen Kühlpumpenantrieb 24 sowie ein Kühler 26 in Reihe geschaltet.

An der Verdichtervorrichtung 10 ist eine Differenzdruckregeleinrichtung 28 vorgesehen, die einen Regelkolben 30 aufweist. Der Regelkolben 30 trennt eine erste Kolbenkammer 32 von einer zweiten Kolbenkammer 34 ab, wobei in der ersten Kolbenkammer 32 der Druck des Kühlmediums und in der zweiten Kolbenkammer 34 der Druck des Verdichtermediums ansteht. In der zweiten Kolbenkammer 34 befindet sich ferner ein Federelement 36, mittels dem der Regelkolben 30 federnd in Richtung auf die erste Kolbenkammer 32 gedrängt wird. Auf diese Weise herrscht in der ersten Kolbenkammer 32 ein im Vergleich zur zweiten Kolbenkammer 34 höherer Druck.

Vom Regelkolben 30 ist ferner ein Ventil 38 betätigbar, mittels dem Kühlmedium aus der Kühlkreislaufleitung 20 ausgeschleust werden kann. Dieses Ausschleusen findet statt, wenn sich das Volumen des Kühlmediums in der Kühlkreislaufleitung 20 im Bereich zwischen dem Kühlraum 16 und der Kühlpumpe 22 (insbesondere auf Grund einer Erwärmung des Kühlmediums) ausdehnt. Die derartige Ausdehnung des Kühlmediums führt dazu, dass der Regelkolben 30 in Richtung zur zweiten Kolbenkammer 34 gedrängt wird und dadurch das Ventil 38 geöffnet wird. Das Ventil 38 gibt dann eine Leitung zu einer Nachfüll- und Speichereinrichtung 40 frei, durch die Kühlmedium abfliesen kann.
Das Ventil 38 ist im eingebauten Zustand im System an der höchsten Stelle angeordnet. Dadurch ist gewährleistet, dass das Ventil 38 die Funktion einer Entlüftungseinrichtung übernimmt und das System über das Ventil 38 entlüftet wird. Eine Differenzdruckmesseinrichtung 42 ist dazu vorgesehen, den Differenzdruck zwischen der ersten Kolbenkammer 32 und der zweiten Kolbenkammer 34 messtechnisch zu erfassen. Die Differenzdruckmesseinrichtung 42 weist dazu ein Messmittel 44 und einen Signalerzeuger 46 einer vordefinierten oberen Messschwelle sowie einen Signalerzeuger 48 einer vordefinierten unteren Messschwelle auf. Wenn der Differenzdruck zwischen der ersten Kolbenkammer 32 und der zweiten Kolbenkammer 34 unter den Wert der unteren - Messschwelle absinkt, erzeugt der Signalerzeuger 48 ein elektrisches Signal, welches zu einer Steuerung 50 eines Nachfüllpumpenantriebs 52 geleitet wird. Der Nachfüllpumpenantrieb 52 gehört zu einer Nachfüllpumpe 54, mittels der Kühlmedium aus einem Speichertank 56 der Nachfüll- und Speichereinrichtung 40 vorbei an einem Sicherheitsventil 58 durch eine Rückschlagarmatur 60 und ein Absperrorgan 62 in die Kühlkreislaufleitung 20 eingeschleust werden kann.

Das Sicherheitsventil 58 sichert die Nachfüll- und Speichereinrichtung 40 und im Wesentlichen die durchführende Leitung hinter der Pumpe 54 dabei gegen Überdruck z. B. bei geschlossener Rückschlagarmatur 60 oder geschlossenem Absperrorgan ab, während die Rückschlagarmatur 60 einen Rückfluss von Kühlmittel aus der Kühlkreislaufleitung 20 zurück in den Speichertank 56 während des Stillstands der Nachfüllpumpe 54 verhindert.

Das Kühlmedium wird mittels der Nachfüllpumpe 54 in die Kühlkreislaufleitung 20 zwischen dem Kühlraum 16 und der Kühlpumpe 22 eingeleitet, so dass damit auch der Druck im Kühlraum 16 sowie in der ersten Kolbenkammer 32 erhört wird. Diese Erhöhung des Drucks erfolgt solange, bis mit dem Signalerzeuger 46 die obere Messschwelle für die Druckdifferenz zwischen der ersten Kolbenkammer 32 und der zweiten Kolbenkammer 34 ermittelt wird.

Auf diese Weise bilden die Differenzdruckregeleinrichtung 28 mit ihrem Ventil 38, die Differenzdruckmesseinrichtung 42 sowie die Nachfüll- und Speichereinrichtung 40 mit ihrer Nachfüllpumpe 54 zusammen eine Ausgleichseinrichtung 64, mittels der sichergestellt ist, dass während des Betriebs der Verdichtervorrichtung 10 der Druck des Kühlmediums im Kühlraum 16 über den Druck des Verdichtermediums im Verdichterraum 12 gehalten wird.

An der Nachfüll- und Speichereinrichtung 40 ist schließlich noch ein Regelventil 66 zum Einschleusen von Stickstoff in den Speichertank 56 vorgesehen, was bei Kühlmedien stattfindet, die empfindlich gegen Luftfeuchtigkeit oder Luftsauerstoff reagieren bzw. die gegen eine äußere Atmosphäre abgeschirmt werden sollen. Ein am Speichertank 56 ferner vorgesehenes Überdruckventil 68 sichert dabei den Speichertank 56 gegen Überdruck ab.

Ferner sind zwischen dem Kühlraum 16 und dem Verdichterraum 12 noch zwei Differenzdruckabsicherungen 70 und 72 zwischengeschaltet, die bei einem überhohen Differenzdruck zwischen dem Verdichterraum 12 und dem Kühlraum 16 zu beiden Seiten (d.h. einmal in Richtung des Verdichterraums 12 und einmal in Richtung des Kühlraums 16) ab einer vordefinierten Druckschwelle eine Druckentlastung bilden können.

## Patentansprüche

1. Verdichtervorrichtung (10) mit einem elektrischen Antrieb, einem Verdichterraum (12), der ein Verdichtermedium beinhaltet und in den der elektrische Antrieb teilweise integriert ist, und einem an den Verdichterraum (12) angrenzenden Kühlraum (16), der ein Kühlmedium beinhaltet, welches durch eine Kühlkreislaufleitung (20) aus dem Kühlraum (16) heraus und in diesen hineingefördert werden kann, wobei der Verdichterraum (12) von einer Trennwand (14) in Gestalt eines Rohres umgeben ist, welches den Verdichterraum (12) gegenüber dem Kühlraum (16) kapselt und der Kühlraum (16) Teil einer Kühleinrichtung (18) ist, wobei das Kühlmedium zum Abführen von Wärme dient, welche hauptsächlich durch einen Statorteil des elektrischen Antriebes entsteht, und ein Mittel zum Halten des Drucks des Kühlmediums im Kühlraum (16) über dem Druck des Verdichtermediums im Verdichterraum (12) während des Betriebs der Verdichtervorrichtung (10) vorgesehen ist, so dass das Gasvolumen des Verdichterraums (12) durch den höheren Druck im Kühlraum (16) und dem zugehörigen Kühlkreislauf sicher abgedichtet ist, wobei das Mittel mit einem Differenzdruckregler (28) zum Regeln des Differenzdruckes zwischen dem Kühlraum und dem Verdichterraum gestaltet ist, der einen Regelkolben (30) und ein Regelventil aufweist, mittels dem Kühlmedium aus der Kühlkreislaufleitung (20) ausgeschleust werden kann, wobei der Regelkolben (30) eine mit dem Kühlraum (16) fluidleitend verbundene erste Kolbenkammer (32) und eine mit dem Verdichterraum (12) fluidleitend verbundene zweite Kolbenkammer (34) aufweist und auf der Seite der zweiten Kolbenkammer (34) federnd in Richtung zur ersten Kolbenkammer (32) vorgespannt ist, **dadurch gekennzeichnet, dass** das Regelventil mit dem Regelkolben betätigbar ist.

2. Verdichtervorrichtung nach Anspruch 1,
bei dem das Mittel mit einer Differenzdruckmesseinrichtung (42) zum Messen des Differenzdruckes zwischen dem Kühlraum (16) und dem Verdichterraum (12) gestaltet ist.

3. Verdichtervorrichtung nach einem der Ansprüche 1 bis 2,
bei dem das Mittel mit einer Ausgleichseinrichtung (64) zum Einschleusen und Ausschleusen von Kühlmedium in den bzw. aus dem Kühlraum (16) gestaltet ist, um insbesondere temperatur - und/oder druckbedingte Volumenänderungen des Kühlmediums im Kühlraum (16) auszugleichen.

4. Verdichtervorrichtung nach Anspruch 3,
bei dem die Ausgleichseinrichtung (64) mit einem Druckerzeuger (54) zum Nachfördern von Kühlmedium in den Kühlraum gestaltet ist.

5. Verdichtervorrichtung nach Anspruch 3 oder 4,
bei dem die Ausgleichseinrichtung (64) mit einem Druckablass (38) zum Ablassen von Kühlmedium aus dem Kühlraum (16) gestaltet ist.

6. Verdichtervorrichtung nach einem der Ansprüche 1 bis 5,
bei dem das Mittel mit einer Entlüftungseinrichtung (38) gestaltet ist, um Gasblasen aus dem Kühlmedium abzuführen.

## Claims

1. Compressor device (10) with an electric drive, with a compressor space (12) which contains a compressor medium and into which the electric drive is partially integrated, and with a cooling space (16) which is adjacent to the compressor space (12) and contains a cooling medium which can be conveyed out of the cooling space (16) and into the latter through a cooling circulation line (20), the compressor space (12) being surrounded by a partition (14) in the form of a tube which encapsulates the compressor space (12) with respect to the cooling space (16), and the cooling space (16) being part of a cooling device (18), the cooling medium serving for the discharge of heat which occurs mainly by virtue of a stator part of the electric drive, and a means for holding the pressure of the cooling medium in the cooling space (16) above the pressure of the compressor medium in the compressor space (12) during the operation of the compressor device (10) being provided, so that the gas volume of the compressor space (12) is reliably sealed off by means of the higher pressure in the cooling space (16) and in the associated cooling circuit, the means being formed by a differential-pressure controller (28) for regulating the differential pressure between the cooling space and the compressor space, which differential-pressure controller has a regulating piston (30) and a regulating valve, by means of which cooling medium can be diverted out of the cooling circulation line (20), the regulating piston (30) having a first piston chamber (32), connected in a fluid-conducting manner to the cooling space (16), and a second piston chamber (34), connected in a fluid-conducting manner to the compressor space (12), and being prestressed resiliently on the side of the second piston chamber (34) in the direction of the first piston chamber (32), **characterized in that** the regulating valve can be actuated by means of the regulating piston.

2. Compressor device according to Claim 1, in which the means is formed with a differential-pressure measuring device (42) for measuring the differential pressure between the cooling space (16) and the compressor space (12).

3. Compressor device according to either one of Claims 1 and 2, in which the means is formed with a compensating device (64) for feeding cooling medium into and diverting cooling medium out of the cooling space (16), particularly in order to compensate temperature-induced and/or pressure-induced changes in volume of the cooling medium in the cooling space (16).

4. Compressor device according to Claim 3, in which the compensating device (64) is formed with a pressure generator (54) for the follow-up conveyance of cooling medium into the cooling space.

5. Compressor device according to Claim 3 or 4, in which the compensating device (64) is formed with a pressure bleed (38) for the bleeding of cooling medium out of the cooling space (16).

6. Compressor device according to one of Claims 1 to 5, in which the means is formed with a deaerating device (38) in order to discharge gas bubbles out of the cooling medium.

## Revendications

1. Dispositif ( 10 ) de compresseur comprenant un entraînement électrique, une chambre ( 12 ) de compresseur, qui contient un milieu de compresseur et dans laquelle l'entraînement électrique est intégré en partie, et une chambre ( 16 ) de refroidissement, qui est voisine de la chambre ( 12 ) de compresseur et qui contient un milieu de refroidissement, lequel peut par un conduit ( 20 ) de circulation de refroidissement sortir de la chambre ( 16 ) de refroidissement et y rentrer, la chambre ( 12 ) de compresseur étant entourée d'une cloison ( 14 ) sous la forme d'un tuyau qui encapsule la chambre ( 12 ) de compresseur par rapport à la chambre ( 16 ) de refroidissement et la chambre ( 16 ) de refroidissement fait partie d'un dispositif ( 18 ) de refroidissement, le milieu de refroidissement servant à évacuer de la chaleur créée principalement par une partie statorique de l'entraînement électrique et il est prévu un moyen de maintien de la pression du milieu de refroidissement dans la chambre ( 16 ) de refroidissement par la pression du milieu de compresseur dans la chambre ( 12 ) de compresseur pendant le fonctionnement du dispositif ( 10 ) de compresseur de manière à ce que le volume de gaz de la chambre ( 12 ) de compresseur soit rendu étanche de manière sûre par la pression plus élevée dans la chambre ( 16 ) de refroidissement et dans le circuit de refroidissement associé, le moyen étant conformé avec un régulateur ( 28 ) de différence de pression pour réguler la différence de pression entre la chambre de refroidissement et la chambre de compresseur, qui a un piston ( 30 ) de régulation et une vanne de régulation au moyen de laquelle le milieu de refroidissement peut être évacué du conduit ( 20 ) de circuit de refroidissement, le piston ( 30 ) de régulation comprenant une première chambre ( 32 ) de piston communiquant fluidiquement avec la chambre ( 16 ) de refroidissement et une deuxième chambre ( 34 ) de piston communiquant fluidiquement avec la chambre ( 12 ) de compresseur et étant mis sous contrainte préalable élastiquement en direction de la première chambre ( 32 ) de piston du côté de la deuxième chambre ( 34 ) de piston, **caractérisé en ce que** la vanne de régulation peut être actionnée par le piston de régulation.

2. Dispositif de compresseur suivant la revendication 1, dans lequel le moyen est conformé avec un dispositif ( 42 ) de mesure de la différence de pression pour mesurer la différence de pression entre la chambre ( 16 ) de refroidissement et la chambre ( 12 ) de compresseur.

3. Dispositif de compresseur suivant l'une des revendications 1 à 2, dans lequel le moyen est conformé avec un dispositif ( 64 ) de compensation pour faire entrer du milieu de refroidissement dans la chambre ( 16 ) de refroidissement et pour l'en faire sortir, afin notamment de compenser des variations de températures ou de volume, dues à la pression, du milieu de refroidissement dans la chambre ( 16 ) de refroidissement.

4. Dispositif de compresseur suivant la revendication 3, dans lequel le dispositif ( 64 ) de compensation est conformé avec un générateur ( 54 ) de pression pour transporter du milieu de refroidissement dans la chambre de refroidissement.

5. Dispositif de compresseur suivant la revendication 3 ou 4, dans lequel le dispositif ( 64 ) de compensation est conformé avec une détente ( 38 ) de pression pour l'évacuation de milieu de refroidissement de la chambre ( 16 ) de refroidissement.

6. Dispositif de compresseur suivant l'une des revendications 1 à 5, dans lequel le moyen est conformé avec un dispositif ( 38 ) de désaération pour évacuer des bulles de gaz du milieu de refroidissement.
